# EUROPÄISCHE PATENTSCHRIFT

(11) **EP 2 833 049 B1**
(45) Veröffentlichungstag und Bekanntmachung des Hinweises auf die Patenterteilung: **29.03.2017**
(21) Anmeldenummer: 14178718.4
(22) Anmeldetag: 28.07.2014
(51) Int. Cl.: F21S 4/28, F21V 7/00, F21S 8/00, E04F 19/04, E04F 19/06, F21V 17/10, F21Y 101/00, F21Y 103/10, F21V 33/00, F21S 8/02, F21Y 115/10

(54) **Leuchtsystem zur vorzugsweise indirekten Raumbeleuchtung**
Light system for preferably indirect room illumination
Système d'éclairage destiné de préférence à l'éclairage ambiant indirect

(30) Priorität: 29.07.2013 DE 102013214777
(43) Veröffentlichungstag der Anmeldung: 04.02.2015
(73) Patentinhaber: Marquardt Keramik GmbH, 71272 Renningen (DE)
(72) Erfinder: Marquardt, Peter, 71272 Renningen (DE)
(74) Vertreter: Pfiz, Thomas

(56) Entgegenhaltungen:
- EP-A1- 2 543 922
- EP-A2- 2 375 127
- DE-U1-202011 051 236
- GB-A- 2 495 509
- US-A1- 2003 214 803
- US-A1- 2008 205 054

## Beschreibung

Die Erfindung betrifft ein Leuchtsystem zur vorzugsweise indirekten Raumbeleuchtung mit einer Profilschiene und einem längs der Profilschiene verlaufenden LED-Leuchtband.

Aus der DE 10 2008 056 958 A1 ist ein Leuchtsystem insbesondere zum Einbau in Wand- oder Bodenbeläge oder Treppen bekannt, bei dem ein halboffener Leuchtkanal in einer Profilschiene durch eine lichtdurchlässige Abdeckleiste überdeckt wird. Dadurch ergibt sich eine einheitliche Oberfläche, wobei jedoch die einzelnen LEDs unter der Abdeckleiste erkennbar sind.

Aus jeder der Schriften US 2008/205054 A1, EP 2 375 127 A2 und DE 20 2011 051 236 U1 ist ferner ein Leuchtsystem gemäß dem Oberbegriff des unabhängigen Anspruchs 1 bekannt.

Ausgehend hiervon liegt der Erfindung die Aufgabe zugrunde, die im Stand der Technik bekannten Systeme weiter zu entwickeln und eine möglichst einfache Montage und Integration einer insbesondere indirekten Raumbeleuchtung in einen Gebäuderaum zu ermöglichen.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die Erfindung geht von dem Gedanken aus, eine lineare Leuchte in Form einer einfach zusammensteckbaren Profilanordnung zu schaffen. Demzufolge wird erfindungsgemäß vorgeschlagen, dass ein Steckprofilteil in eine Aufnahme der Profilschiene unter Bildung einer Profilnut eingesteckt bzw. eingeklemmt ist, wobei das LED-Leuchtband in der Profilnut gehalten ist und Licht über die Öffnung der Profilnut abstrahlen kann. Das LED-Leuchtband besteht allgemein aus einem Trägerstreifen bzw. Trägerband und darauf reihenförmig angeordneten Leuchtdioden (LEDs). Die Profilschiene, das Steckprofilteil und die durch Einstecken des Steckprofilteils gebildete Profilnut besitzen in Längsrichtung gesehen ein jeweils durchgehendes Profil bzw. einen einheitlichen Querschnitt. Damit lässt sich eine auch für Montage- und Reparaturzwecke leicht zugängliche geschützte Halterung eines Leuchtbandes in einem Profilsystem realisieren, wobei die Leuchtdioden als eigentliche Lichterzeuger in der Profilnut verborgen sind und das Licht blendfrei abgestrahlt werden kann.

Vorteilhafterweise besitzt die Profilschiene eine konkav gewölbte, die Öffnung der Profilnut im Abstand übergreifende übergreifende Reflektorfläche, so dass eine indirekte, gleichmäßige Lichtabstrahlung möglich ist.

Zur weiteren Erhöhung der Montagefreundlichkeit ist es von Vorteil, wenn das Steckprofilteil von der Profilschiene abnehmbar, insbesondere werkzeuglos lösbar ist, so dass das LED-Leuchtband seitlich zugänglich ist. Eine weitere Verbesserung in dieser Hinsicht ergibt sich dadurch, dass die Profilnut jeweils eine durch die Profilschiene und das Steckprofilteil gebildete Nutflanke aufweist.

Um eine zuverlässige Halterung zu ermöglichen, ist es erfindungsgemäß vorgesehen, dass die Öffnung der Profilnut durch gegeneinander weisende Profilrippen der Profilschiene und des Steckprofilteils mit einer Hinterschneidung begrenzt ist.

Eine werkzeuglos herstell- und lösbare Verbindung lässt sich dadurch verwirklichen, dass die Profilschiene zwei parallel zueinander verlaufende Profilstege als Aufnahme zur Klemmverbindung eines steckbaren Profilschenkels des Steckprofilteils aufweist.

Zur weiteren Verbesserung der Einbaumöglichkeiten ist es von Vorteil, wenn die Profilschiene einen als Profilelement längsseitig abstehenden vorzugsweise gelochten Steg zum Anbringen von Fliesen aufweist.

Um die elektrische Schaltungsanordnung zu schützen, ist es vorteilhaft, wenn das LED-Leuchtband einen transparenten Trägerschlauch und einen darin eingeschlossenen, reihenförmig mit LEDs bestückten Trägerstreifen (LED-Strip) aufweist.

Zum Anfügen an eine Deckenkante einer Raumwand ist es vorteilhaft, wenn die Profilschiene ein geeignet geformtes, vorzugsweise rechtwinkliges Winkelstück als Profilelement aufweist.

Für die Montage als Sockelleiste ist es von Vorteil, wenn die Profilschiene einen Stützfuß zur Abstützung an einer Bodenkante aufweist.

Die harmonische Eingliederung lässt sich dadurch weiter verbessern, dass das Steckprofilteil eine an einer Sichtseite konvex gewölbte Blende aufweist.

Um entsprechend den baulichen Gegebenheiten vor Ort gegebenenfalls auch winklige zusammengesetzte Konfigurationen zu ermöglichen, ist es günstig, wenn die Profilschiene einen stirnseitig offenen Profilkanal für einen Steckverbinder zur Verbindung mehrerer Schienenabschnitte aufweist.

Auch herstellungstechnisch ist es von besonderem Vorteil, wenn die Profilschiene und das Steckprofilteil aus einem Strangpressprofil insbesondere aus Aluminium bestehen.

Auch aus gestalterischen Gründen ist es vorteilhaft, wenn die Profilschiene an mindestens einem Ende durch einen eingesetzten Deckel stirnseitig abgedeckt ist.

Eine besondere Variante besteht in einem Leuchtsystem zur indirekten Raumbeleuchtung mit einer Profilschiene und einem längs der Profilschiene verlaufenden, reihenförmig mit Leuchtdioden bestückten LED-Leuchtband, wobei das LED-Leuchtband in einer Profilnut der Profilschiene gehalten ist und Licht über die Öffnung der Profilnut abstrahlen kann, und wobei die Profilschiene eine im Querschnitt konkav gewölbte, die Öffnung der Profilnut übergreifende Reflektorfläche zur Lichtumlenkung aufweist. Dadurch lässt sich ebenfalls eine indirekte Beleuchtung mit verdecktem Leuchtband erreichen, wobei das LED-Band dann über die Nutöffnung oder über die offene Stirnseite der Profilschiene eingesetzt werden kann und in dieser Konfiguration ebenfalls die vorstehend genannten Ausgestaltungen und Weiterbildungen sowie deren vorteilhafte Wirkungen mit Ausnahme der Teilbarkeit der Profilnut erreichbar sind.

Im Folgenden wird die Erfindung der in der Zeichnung in schematischer Weise dargestellten Ausführungsbeispiele näher erläutert. Es zeigen:
- Fig. 1: ein Leuchtsystem als Deckenleiste zur Kombination mit einem Fliesenbelag in geschnittener perspektivischer Darstellung;
- Fig. 2: eine weitere Ausführungsform eines Leuchtsystems als Sockelleiste in geschnittener perspektivischer Darstellung.

Das erfindungsgemäße Leuchtsystem 10 lässt sich längs einer Decken- oder Bodenkante für eine indirekte Raumbeleuchtung installieren. Es umfasst zu diesem Zweck eine Profilschiene 12 mit einer konkav gewölbten Reflektorfläche 14 und ein in Schienenlängsrichtung verlaufendes LED-Leuchtband 16, das durch ein Steckprofilteil 18 in einer Profilnut 20 gehalten ist und Licht über die Öffnung 22 der Profilnut auf die Reflektorfläche 14 abstrahlen kann.

Bei dem in Fig. 1 gezeigten Ausführungsbeispiel besitzt die als Strangpressprofilabschnitt ausgebildete Profilschiene 12 einen nach unten abstehenden Flanschsteg 24 zur hintergreifenden Aufnahme von nicht gezeigten Fliesen. Hierfür weist der Flanschsteg 24 eine Lochstruktur 26 zur besseren Klebeverbindung auf. Im Verbindungszustand schließen die Fliesen flächenbündig an den Außenschenkel 28 des Steckprofilteils 18 an. An ihrem oberen Abschnitt weist die Profilschiene 12 ein Winkelstück 30 zum Anfügen an eine Deckenkante einer Raumwand auf. Auf diese Weise kann ein gefliester Wandbelag beispielsweise in einem Badezimmer durch eine lineare Leuchtanordnung nach oben abgeschlossen werden, wobei das Licht über den konkav gewölbten Reflektor 14 indirekt an die Decke bzw. in den Raum abgestrahlt wird.

Das LED-Leuchtband 16 ist in der Profilnut 20 formschlüssig und/oder stoffschlüssig fixiert. Zur Herstellung einer Formschlussverbindung ist die Öffnung 22 der Profilnut 20 durch gegeneinander weisende Profilrippen 32, 34 der Profilschiene und des Steckprofilteils hinterschnitten begrenzt. Dabei weist die Profilnut 20 jeweils eine durch die Profilschiene und das Steckprofilteil gebildete Nutflanke 36, 38 auf.

Für Montage- und Reparaturzwecke ist das Steckprofilteil 18 von der Profilschiene 12 lösbar, so dass das LED-Leuchtband 16 seitlich einführbar bzw. zugänglich ist. Um dies werkzeuglos zu ermöglichen, sind an der Profilschiene 12 zwei parallel zueinander verlaufende Profilstege 40 angeformt, die eine Aufnahme 42 zur lösbaren Klemmverbindung eines Steckschenkels 44 des Steckprofilteils 18 bilden.

Zur reihenförmigen Verbindung mehrerer auf eine gewünschte Länge abgelängter Profilschienen 12 ist zwischen dem Reflektor 14 und dem Winkelstück 30 ein Profilkanal 46 freigehalten, der an seiner offenen Stirnseite das Einführen von geeigneten Steckverbindern erlaubt.

Weiterhin ist es auch möglich, Profilschienenabschnitte ohne Flansch- bzw. Fliesensteg 24 als sogenannte Wohnraumprofile einzusetzen, um nicht geflieste Wandbereiche zu übergreifen. Beispielsweise sind bei modernen Bauten die Bad- und Wohnräume oft eng miteinander verbunden, so dass auch hier geflieste und nicht geflieste Wandbereiche übergangslos einbezogen werden können. Dies gilt auch, wenn ein Bad nicht durchgehend gefliest wird, wobei die verputzen Wandbereiche mit Wohnraumprofilen bestückt werden, die dann entweder an die Wand geklebt oder geschraubt werden können.

Für den Einsatz in feuchter Umgebung kann das LED-Leuchtband 16 einen transparenten Trägerschlauch 47 besitzen, der einen LED-Strip 48 hermetisch einschließt. Dieser ist mit Leiterbahnen und LED-Bausteinen 50 sowie ggf. weiteren Elektronik-Bauelementen bestückt. Die LED-Bausteine 50 sind bevorzugt in SMD-Technik ausgeführt (Surface Mounted Devices = oberflächenmontierte Bauteile). Hierbei können einfarbige oder wahlweise ansteuerbare mehrfarbige LEDs zum Einsatz kommen.

Bei dem in Fig. 2 dargestellten Ausführungsbeispiel, das ein Leuchtsystem 10 als Sockelprofil zur bodenseitigen indirekten Wohnraumbeleuchtung zeigt, sind gleiche oder ähnliche Teile mit gleichen Bezugszeichen wie vorstehend erläutert gezeigt. Die Profilschiene 12 weist hier anstelle des Winkelstücks 30 einen abgewinkelten Stützfuß 52 zur Abstützung an einer Bodenfläche auf. Der Stützfuß 52 steht hinter der Vorderkante des Reflektors 14 nach unten ab und erlaubt somit das Anbringen einer Silikonfuge in dem Spalt 54. Zugleich begrenzt der nach hinten abgewinkelte Bereich einen verdeckten Kabelkanal 56. Das LED-Leuchtband 16 kann im Wohnraumbereich ohne Trägerschlauch am Grund der Profilnut 20 eingeklebt werden. Zweckmäßig ist an der Innenseite der Nutflanke 36 eine Profilrille 60 eingeformt, die ein lagerichtiges Einbringen von Bohrungen für Befestigungsschrauben erleichtert. Das erzeugte Licht wird wiederum über die Öffnung 32 der Profilnut 20 auf den konkaven Reflektor 14 abgestrahlt und von dort in den Bodenbereich des Wohnraums umgelenkt. Für eine harmonische Gestaltung kann an einem sichtseitigen oberen Abschnitt des Steckprofils 18 eine konvex gewölbte Profilblende 58 angeformt sein.

## Patentansprüche

1. Leuchtsystem (10) zur vorzugsweise indirekten Raumbeleuchtung mit einer Profilschiene (12) und einem längs der Profilschiene (12) verlaufenden LED-Leuchtband (16), wobei ein Steckprofilteil (18) in eine Aufnahme (42) der Profilschiene (12) unter Begrenzung einer Profilnut (20) eingesteckt ist, wobei das LED-Leuchtband (16) in der Profilnut (20) gehalten ist und Licht über die Öffnung (22) der Profilnut (20) abstrahlen kann, **dadurch gekennzeichnet, dass** die Öffnung (22) der Profilnut (20) durch gegeneinander weisende Profilrippen (32,34) der Profilschiene (12) und des Steckprofilteils (18) mit einer Hinterschneidung begrenzt ist.

2. Leuchtsystem nach Anspruch 1, **dadurch gekennzeichnet, dass** die Profilschiene (12) eine konkav gewölbte, die Öffnung (22) der Profilnut (20) übergreifende Reflektorfläche (14) aufweist.

3. Leuchtsystem nach Anspruch 1 oder 2, **dadurch gekennzeichnet, dass** das Steckprofilteil (18) von der Profilschiene (12) abnehmbar ist, so dass das LED-Leuchtband (16) seitlich zugänglich ist.

4. Leuchtsystem nach einem der Ansprüche 1 bis 3, **dadurch gekennzeichnet, dass** die Profilnut (20) jeweils eine durch die Profilschiene (12) und das Steckprofilteil (18) gebildete Nutflanke (36,38) aufweist.

5. Leuchtsystem nach einem der Ansprüche 1 bis 4, **dadurch gekennzeichnet, dass** die Profilschiene (12) zwei parallel zueinander verlaufende Profilstege (40) als Aufnahme (42) zur Klemmverbindung eines Steckschenkels (44) des Steckprofilteils (18) aufweist.

6. Leuchtsystem nach einem der Ansprüche 1 bis 5, **dadurch gekennzeichnet, dass** die Profilschiene (12) einen vorzugsweise gelochten Fliesensteg (24) zum Anbringen von Fliesen aufweist.

7. Leuchtsystem nach einem der Ansprüche 1 bis 6, **dadurch gekennzeichnet, dass** das LED-Leuchtband (16) einen transparenten Trägerschlauch (47) und einen darin eingeschlossenen LED-Strip (48) aufweist.

8. Leuchtsystem nach einem der Ansprüche 1 bis 7, **dadurch gekennzeichnet, dass** die Profilschiene (12) ein Winkelstück (30) zum Anfügen an eine Deckenkante einer Raumwand aufweist.

9. Leuchtsystem nach einem der Ansprüche 1 bis 7, **dadurch gekennzeichnet, dass** die Profilschiene (12) einen Stützfuß (52) zur Abstützung an einer Bodenkante aufweist.

10. Leuchtsystem nach einem der Ansprüche 1 bis 9, **dadurch gekennzeichnet, dass** das Steckprofilteil (18) eine an einer Sichtseite konvex gewölbte Blende (58) aufweist.

11. Leuchtsystem nach einem der Ansprüche 1 bis 10, **dadurch gekennzeichnet, dass** die Profilschiene (12) einen stirnseitig offenen Profilkanal (46) für einen Steckverbinder zur Verbindung mehrerer Schienenabschnitte aufweist.

12. Leuchtsystem nach einem der Ansprüche 1 bis 11, **dadurch gekennzeichnet, dass** die Profilschiene (12) und das Steckprofilteil (18) aus einem Strangpressprofil insbesondere aus Aluminium bestehen.

13. Leuchtsystem nach einem der Ansprüche 1 bis 12, **dadurch gekennzeichnet, dass** die Profilschiene (12) an mindestens einem Ende durch einen Deckel stirnseitig abgedeckt ist.

## Claims

1. Light system (10) for preferably indirect room illumination, comprising a profiled rail (12) and an LED strip-light (16) running along the profiled rail (12), a plug-in profile part (18) being plugged into a receptacle (42) in the profiled rail (12), delimiting a profile groove (20), the LED strip-light (16) being held in the profile groove (20) and it being possible for light to shine out via the opening (22) of the profile groove (20),
**characterized in that** the opening (22) of the profile groove (20) is delimited by profile ribs (32, 34) of the profiled rail (12) and of the plug-in profile part (18) pointing toward each other with an undercut.

2. Light system according to Claim 1, **characterized in that** the profiled rail (12) has a concavely curved reflector surface (14) reaching over the opening (22) of the profile groove (20).

3. Light system according to Claim 1 or 2, **characterized in that** the plug-in profile part (18) can be removed from the profiled rail (12), so that the LED strip-light (16) is accessible laterally.

4. Light system according to one of Claims 1 to 3, **characterized in that** the profile groove (20) has a groove flank (36, 38) respectively formed by the profiled rail (12) and the plug-in profile part (18).

5. Light system according to one of Claims 1 to 4, **characterized in that** the profiled rail (12) has two profile webs (40) running parallel to each other as a receptacle (42) for the clamping connection of a plug-in limb (44) of the plug-in profile part (18).

6. Light system according to one of Claims 1 to 5, **characterized in that** the profiled rail (12) has a preferably perforated tiling land (24) for the attachment of tiles.

7. Light system according to one of Claims 1 to 6, **characterized in that** the LED strip-light (16) has a transparent flexible supporting tube (47) and an LED strip (48) enclosed therein.

8. Light system according to one of Claims 1 to 7, **characterized in that** the profiled rail (12) has an angled piece (30) to be joined to a ceiling edge of a room wall.

9. Light system according to one of Claims 1 to 7, **characterized in that** the profiled rail (12) has a supporting foot (52) to be supported on a floor edge.

10. Light system according to one of Claims 1 to 9, **characterized in that** the plug-in profile part (18) has a convexly curved cover (58) on a visible side.

11. Light system according to one of Claims 1 to 10, **characterized in that** the profiled rail (12) has a profile channel (46) that is open at the end for a plug-in connector for connecting multiple rail sections.

12. Light system according to one of Claims 1 to 11, **characterized in that** the profiled rail (12) and the plug-in profile part (18) consist of an extruded profile, in particular of aluminium.

13. Light system according to one of Claims 1 to 12, **characterized in that** the profiled rail (12) is covered at the end by a cover, at least at one end.

## Revendications

1. Système d'éclairage (10) destiné à un éclairage ambiant de préférence indirect, comportant un rail profilé (12) et un bandeau lumineux de LED (16) s'étendant le long du rail profilé (12), dans lequel une partie de profilé d'enfichage (18) est enfichée dans un logement (42) du rail profilé (12) en délimitant une rainure profilée (20), dans lequel le bandeau lumineux de LED (16) est maintenu dans la rainure profilée (20) et de la lumière est rayonnée par l'intermédiaire de l'ouverture (22) de la rainure profilée (20), **caractérisé en ce que** l'ouverture (22) de la rainure profilée (20) est délimitée par des nervures profilées (32, 34) tournées l'une vers l'autre du rail profilé (12) et de la partie de profilé d'enfichage (18) avec une contre-dépouille.

2. Système d'éclairage selon la revendication 1, **caractérisé en ce que** le rail profilé (12) présente une surface réfléchissante (14) bombée de manière concave et s'engageant sur l'ouverture (22) de la rainure profilée (20).

3. Système d'éclairage selon la revendication 1 ou 2, **caractérisé en ce que** la partie de profilé d'enfichage (18) peut être retirée du rail profilé (12) de manière à ce que le bandeau lumineux de LED (16) soit accessible par le côté.

4. Système d'éclairage selon l'une quelconque des revendications 1 à 3, **caractérisé en ce que** la rainure profilée (20) comporte respectivement un flanc de rainure (36, 38) formé par le rail profilé (12) et la partie de profilé d'enfichage (18).

5. Système d'éclairage selon l'une quelconque des revendications 1 à 4, **caractérisé en ce que** le rail profilé (12) comporte deux âmes profilées (40) s'étendant parallèlement l'une à l'autre en tant que logement (42) permettant la liaison par serrage d'une branche d'enfichage (44) de la partie de profilé d'enfichage (18).

6. Système d'éclairage selon l'une quelconque des revendications 1 à 5, **caractérisé en ce que** le rail profilé (12) comporte une âme de carreau (24) de préférence perforée pour le montage de carreaux.

7. Système d'éclairage selon l'une quelconque des revendications 1 à 6, **caractérisé en ce que** le bandeau lumineux de LED (16) comporte un tube de support transparent (47) et un ruban de LED (48) contenu dans celui-ci.

8. Système d'éclairage selon l'une quelconque des revendications 1 à 7, **caractérisé en ce que** le rail profilé (12) comporte une pièce angulaire (30) permettant un montage à un angle de plafond d'un mur.

9. Système d'éclairage selon l'une quelconque des revendications 1 à 7, **caractérisé en ce que** le rail profilé (12) comporte un pied de support (52) destiné à apporter un support au niveau d'un angle de plancher.

10. Système d'éclairage selon l'une quelconque des revendications 1 à 9, **caractérisé en ce que** la partie de profilé d'enfichage (18) comporte un cache bombée de manière convexe (58) sur une face visible.

11. Système d'éclairage selon l'une quelconque des revendications 1 à 10, **caractérisé en ce que** le rail profilé (12) comporte un canal profilé (46) s'ouvrant vers l'avant pour un connecteur destiné à connecter plusieurs sections de rail.

12. Système d'éclairage selon l'une quelconque des revendications 1 à 11, **caractérisé en ce que** le rail profilé (12) et la partie de profilé d'enfichage (18) sont constitués d'un profilé extrudé notamment constitué d'aluminium.

13. Système d'éclairage selon l'une quelconque des revendications 1 à 12, **caractérisé en ce que** le rail profilé (12) est recouvert sur la face avant par un couvercle à au moins une extrémité.
